# EUROPÄISCHE PATENTSCHRIFT

(11) **EP 0 997 083 B1**
(45) Veröffentlichungstag und Bekanntmachung des Hinweises auf die Patenterteilung: **18.08.2004**
(21) Anmeldenummer: 99111254.1
(22) Anmeldetag: 09.06.1999
(51) Int. Cl.: A45C 1/02, A45C 1/08

(54) **Vorhaltebehältnis für Münzen, Auslösechips u.a.**
Compartement for direct access to coins,trigger tokens and others
Compartiment d'accès direct pour pièces, jetons de déclenchement et autres

(30) Priorität: 10.06.1998 DE 29810343 U
(43) Veröffentlichungstag der Anmeldung: 03.05.2000
(73) Patentinhaber: Preuss, Herbert, 63303 Dreieich (DE)
(72) Erfinder: Preuss, Herbert, 63303 Dreieich (DE)
(74) Vertreter: Chambosse, Hans-Joachim

(56) Entgegenhaltungen:
- FR-A- 2 510 879
- GB-A- 2 148 039
- US-A- 3 297 069
- US-A- 3 603 325
- US-A- 5 445 199

## Beschreibung

Die Erfindung betrifft ein Vorhaltebehältnis für Münzen, insbesondere Geldmünzen, Auslösechips und gleichartige Gegenstände, das in Geldbörsen, Brieftaschen, Hand- und Aktentaschen sowie sonstigen Behältnissen eingesetzt ist.

Im täglichen Leben werden zunehmend einzelne oder mehrere Münzen oder gleichartige Chips griffbereit, d.h. schnell und einfach verwahrbar und verfügbar, benötigt. Dies gilt insbesondere für Geldmünzen zum Einwurf in Parkautomaten, Fahrkarten- und andere Kassenautomaten, Warenverkaufsautomaten, Münzfernsprecher, aber auch für andere Münzen und Auslösechips (Jetons) wie z.B. für Einkaufswagen, Ausfahrsperren in Parkhäusern und für ähnliche Zwecke. Es bereitet häufig Schwierigkeiten, für diese Einsatzzwecke Münzen oder Auslösechips gesondert sowie schnell und einfach greifbar zu verwahren. Erfahrungsgemäß sind im Bedarfsfall die benötigten Münzen nicht vorhanden oder umgekehrt nur umständlich und daher mit Zeitverlust aus den unterschiedlichsten Geldmünzen in einer Geldbörse oder Brieftasche herauszusuchen und zu entnehmen. Die Einzelverwahrung außerhalb der Geldbörse, Brieftasche oder sonstige Behältnisse, z.B. in einer Jackentasche, ist gleichfalls umständlich und birgt die Gefahr des Verlusts der Münze oder des Auslösechips.

Zur Vermeidung dieser Nachteile sind Münzbehältnisse bekannt, bei denn in nebeneinanderliegenden röhrenförmigen Speichern Geldmünzen verschiedener Größen eingesetzt werden; sie werden durch eine Druckfeder vom Boden des Behältnisses gegen einen ringförmigen Rand am Oberteil des Behältnisses gedrückt und sind seitlich entnehmbar. Diese Münzbehältnisse müssen zum einen getrennt neben Geldbörse, Brieftasche usw. aufbewahrt werden. Sie sind zum anderen sperrig, indem sie für eine größere Anzahl von Münzen vorgesehen sind, während der Benutzer zumeist nur eine oder zwei Münzen bzw. Auslösechips benötigt und bereithalten will.

Bekannt ist auch ein Chiphalter zur Aufnahme eines Auslösers für Einkaufswagen in Form einer Geldmünze oder einer runden oder vie 1 eckigen Scheibe, wobei der Chiphalter diese mit federelastischen Elementen seitlich umgreift. Dieser Chiphalter wird vorzugsweise an einem Schlüsselbund angehängt. Er ist damit zwar nicht so sperrig wie das zuvor beschriebene Münzbehältnis. Jedoch ist er für einen ganz speziellen Einsatzzweck entwickelt; während bei einem Einkaufswagen regelmäßig nur eine Münze bzw. ein entsprechender Auslösechip benötigt wird, und zwar mit einem bestimmten Durchmesser, werden für die eingangs genannten unterschiedlichen Einsatzzwecke Geldmünzen oder sonstige Münzen und Auslösechips häufig mit unterschiedlicher Größe - bei Geldmünzen entsprechend dem unterschiedlichen Geldwert - und häufig mehr als ein Stück benötigt.

Weiterhin ist eine Brieftasche gemäß dem Oberbegriff des Anspruchs 1 aus US 5 445 199 A bekannt.

Aufgabe der Erfindung ist es daher, ein Vorhaltebehältnis für Münzen, insbesondere Geldmünzen, und Auslösechips zu schaffen, das die einfache und sichere Vorhaltung dieser und die schnelle Verfügbarkeit sicherstellt.

Diese Aufgabe wird im wesentlichen dadurch gelöst, daß ein Vorhaltebehältnis mit den Merkmalen gemäß dem kennzeichnenden Teil des Anspruchs 1 in einer Geldbörse, einer Brieftasche, einer sonstigen Hand- oder Aktentasche oder auch in anderen Behältnissen angeordnet ist. Abgewandelte Ausführungsformen sind Gegenstand der Unteransprüche.

Vorzugsweise Ausführungsbeispiele der Erfindung werden nachstehend anhand von Zeichnungen erläutert. Es zeigen:
- Fig. 1:: ein Vorhaltebehältnis an der Innenseite der Umschlagklappe des Münzfachs einer Geldbörse/Brieftasche in aufgeklapptem Zustand;
- Fig. 2:: das Vorhaltebehältnis gemäß Fig. 1 im geschlossenen Zustand des Münzfachs mit umgeschlagener Klappe in Durchsicht;
- Fig. 3:: das Vorhaltebehältnis an der Innenseite des Münzfachs einer Geldbörse/Brieftasche im aufgeklappten Zustand in Durchsicht mit hochgeklappter Umschlagklappe;
- Fig. 4 :: das vorhaltebehältnis an der Außenseite des Münzfachs einer Geldbörse/Brieftasche mit hochgeklappter Umschlagklappe;
- Fig. 5:: das Vorhaltebehältnis in Kartenform zum Einschieben in ein Fach einer Geldbörse/Brieftasche, einer sonstigen Tasche oder eines sonstigen Behältnisses;
- Fig. 6:: das Vorhaltebehältnis gemäß Fig. 5, eingeschoben in ein Fach unterhalb des Münzfachs einer Geldbörse/Brieftasche, in Durchsicht;
- Fig. 7:: das Vorhaltebehältnis gemäß Fig. 5, eingeschoben in ein anderes Fach einer Geldbörse/Brieftasche, in Durchsicht.
- Fig. 8:: das erfindungsgemäße Vorhaltebehältnis an der Innenseite der Umschlagklappe des Münzfachs einer Geldbörse/Brieftasche mit Aufsätzen zum Münzanstoß.

Das Vorhaltebehältnis 1 gemäß Fig. 1 und 2 befindet sich an der Innenseite der Umschlagklappe 2 des Münzfachs 9 einer Geldbörse/Brieftasche. Es besteht vorzugsweise aus einem weitgehend steifen flächigen Aufsatz 6 aus Kunststoffnetz oder Kunststoffgewebe. Dieser ist mit der Umschlagklappe 2 an ihrer Oberkante sowie an ihren beiden Außenseiten fest vernäht bzw. verklebt oder in sonstiger Weise fest verbunden; an der dem Münzfach 9 zu gerichteten Breitseite der Umschlagklappe 2 ist der flächige Aufsatz 6 nur in Teilbereichen fest an der Umschlagklappe 2 angenäht bzw. in sonstiger Weise fest angebracht derart, daß eine oder mehrere nebeneinanderliegende Öffnungen als Münzbehältnis 3, 4 zum Einschieben von Geldmünzen, anderen Münzen oder Auslösechips 5 verbleiben.

Die Münzbehältnisse 3, 4 sind auch in ihrer Tiefe durch Abnäher oder Verklebung so begrenzt, das eingeschobene Münzen und Auslösechips nur entsprechend ihrem Durchmesser eingeschoben werden können. Die Breitseite des flächigen Aufsatzes 6 des Vorhaltebehältnisses mit den Münzbehältnissen 3, 4 reicht bis nahe dem Ende der Umschlagklappe 2 und ihrer Umschlagkante 10 zum Münzfach 9.

In zweckmäßiger Ausführungsform hat der flächige Aufsatz 6 im Bereich der Münzbehältnisse 3, 4 nach innen reichende gerundete oder eckige Ausnehmungen 7, 8, um dem Benutzer das Ergreifen der eingeschobenen Münzen bzw. Auslösechips und ebenso das Einschieben zu erleichtern.

Im Sinne der Erfindung können jeweils nach Bedarf bzw. entsprechend der vorgegebenen Breite der Umschlagklappe 2 eine, zwei oder auch mehrere Münzbehältnisse 3, 4 für Münzen und Auslösechips vorhanden sein. Sind die Münzen bzw. der Auslösechip 5 in die Münzbehältnisse 3, 4 eingeschoben und wird die Umschlagklappe 2 umgeklappt und das Münzfach damit verschlossen, so können die Münze bzw. der Auslösechip nicht aus den Münzbehältnissen fallen bzw. rutschen, da sie gegen die Umschlagkante stoßen. Umgekehrt kann der Benutzer problemlos und schnell nach Öffnen der Umschlagklappe 2 die Münze bzw. den Auslösechip entnehmen und gleichermaßen neue einsetzen

Bei der in Fig. 3 dargestellten Geldbörse/Brieftasche ist das Vorhaltebehältnis 1 statt an der Innenseite der Umschlagklappe 2 an der Innenseite des Münzfachs 9 in der Geldbörse/Brieftasche angebracht. Die Münzbehältnisse 3', 4' des flächigen Aufsatzes 6' öffnen sich zu der oberen Breitseite des Münzfachs 9. Im übrigen sind sie wie beim Vorhaltebehältnis gemäß Fig. 1 und 2 ausgestaltet. Beim Schließen des Münzfachs 9 mit der Umschlagklappe 2 sind auch in dieser Geldbörse/Brieftasche die Münzen bzw. Auslösechips 5 gegen Herausfallen bzw. Herausrutschen gesichert, indem sie gegen die Umschlagkante 10 stoßen.

Bei dem weiteren Beispeil gemäß Fig. 4 ist das Vorhaltebehältnis 1 an der Vorderseite/Außenseite des Münzfachs 9 der Geldbörse/Brieftasche angeordnet. Der flächige Aufsatz 6'' ist demgemäß außen auf dem Münzfach 9 befestigt. Im übrigen sind der flächige Aufsatz 6'' und die Münzbehältnisse 3'', 4'' wie bei der Geldbörse/Brieftasche gemäß Fig. 3 ausgestaltet.

Gemäß Fig. 5 bis 7 ist das Vorhaltebehältnis 1' ein selbständiges Einsatzteil für Geldbörse, Brieftasche, Taschen oder sonstige Behältnisse, wobei der flächige Aufsatz 6''' auf einer Platte 11 aus weitgehend steifem Kunststoff, Pappe, Sohlenleder, Metall oder Holz angebracht ist. Die Ausgestaltung der Münzbehältnisse 3''', 4''' sowie der Ausnehmungen 7, 8 entspricht wiederum den Beispielen gemäß Fig. 1 bis 4. Das Vorhaltebehältnis 1' wird, wie aus Fig. 6 und 7 ersichtlich, bei Geldbörsen/Brieftaschen in eines von deren Fächern eingesetzt, die sich zur Innenseite der Geldbörse/Brieftasche gegen die Klappfalte 12 öffnen. Dadurch ist wie bei den anderen beschriebenen Beispielen des Vorhaltebehältnisses sichergestellt, daß bei geschlossener, d.h. zusammengeklappter Geldbörse/Brieftasche die Münzen bzw. Auslösechips nicht aus dem Vorhaltebehältnis herausfallen bzw. herausrutschen können.

Bei dem erfindungsgemäßen Vorhaltebehältnis 1 sind, wie in Fig. 8 dargestellt, zur zusätzlichen Sicherung der eingeschobenen Münzen bzw. Auslösechips 5 gegen Herausrutschen oder Herausfallen aus den Münzbehältnissen 3, 4 an dem an die Umschlagkante 1o angrenzenden Bereich der Umschlagklappe 2 jeweils Aufsätze 13, 14 angebracht, die in Richtung der Ausnehmungen 7, 8 konkav geformt sind, wobei der Radius vorteilhafterweise dem der Münzen bzw. Auslösechips 5 angepaßt ist. Die eingeschobene Münze bzw. der Auslösechip stoßen so gegen den Aufsatz 13 bzw. 14 und werden an dessen konkaver Kante gehalten sowie gegen ungewolltes Herausrutschen aus dem Münzbehältnis 3 bzw. 4 zusätzlich gesichert, insbesondere beim öffnen der Geldbörse/Brieftasche. In gleicher Weise können entsprechende Aufsätze bei den Beispielen gemäß Fig. 3 bis 5 vorgesehen sein.

Der flächige Aufsatz 6, 6', 6'', 6''' kann statt aus Kunststoffnetz oder Kunststoffgewebe auch aus Leder, Stoff, feinem Metallgeflecht oder anderem weitgehend steifem Material bestehen.

Durch die beschriebene Ausgestaltung wird ein Vorhaltebehältnis für Münzen, Auslösechips usw. erzielt, bei dem diese stets griffbereits sowie bei sicherer Verwahrung einfach und schnell verfügbar und einsetzbar sind. Dabei werden die Nachteile der bekannten Vorhaltebehältnisse vermieden. Gleichzeitig bilden Geldbörse/Brieftasche und Vorratsbehältnis für Münzen und Auslösechips eine Einheit und nicht getrennte Gegenstände. Die Beispeile gemäß Fig. 5 bis 7 bietet den zusätzlichen Vorteil, daß das Vorhaltebehältnis als gesondertes Einsatzteil vom Benutzer beim Wechsel einer Geldbörse bzw. Brieftasche oder eines sonstigen Behältnisses jeweils weitererwandt werden kann und lediglich umgesetzt werden muß.

## Patentansprüche

1. Geldbörse, Brieftasche oder sonstiges Behältnis mit einem Münzfach (9), einer Umschlagklappe (2) und einem Vorhaltebehältnis (1) für Münzen, insbesondere Geldmünzen, und Auslösechips, wobei das Vorhaltebehältnis (1) aus einem weitgehend steifen flächigen Aufsatz (6) besteht, der mit der Umschlagklappe (2) des Münzfachs (9) in der Geldbörse, Brieftasche oder dem sonstigen Behältnis derart angebracht ist, daß der flächige Aufsatz (6) mit der Umschlagklappe (2) an ihrer freien Oberkante sowie ihren seitlichen Rändern durch Vernähen, Verkleben oder in sonstiger Weise fest verbunden ist, während er an der an das Münzfach (9) angrenzenden Breitseite der Umschlagklappe (2) mit dieser nur in Teilbereichen fest verbunden ist sowie bis nahe an die Umschlagkante (10) der Umschlagklappe (2) zum Münzfach (9) reicht und in diesem Bereich eine oder mehrere nebeneinander liegende Öffnungen als Münzbehältnisse (3, 4) zum Einschieben von Geldmünzen, anderen Münzen oder Auslösechips (5) hat, die auch in ihrer Tiefe dem Durchmesser der einzuschiebenden Münzen oder Auslösechips entsprechend begrenzt sind, wobei der flächige Aufsatz (6) im Bereich der Münzbehältnisse (3, 4) nach innen reichende gerundete oder eckige Ausnehmungen (7, 8) hat, **dadurch gekennzeichnet, daß** an der Umschlagklappe (2) in ihrem der Umschlagkante (10) angrenzenden Bereich den Ausnehmungen (7, 8) gegenüberliegend jeweils ein Aufsatz (13, 14) angebracht ist, der in Richtung der Ausnehmungen (7, 8) konkav geformt ist und den Anschlag (15, 16) für die in die Münzbehältnisse (3, 4) eingeschobenen Münzen bzw. Auslösechips (5) bildet.

2. Geldbörse, Brieftasche oder sonstiges Behältnis mit einem Münzfach (9), einer Umschlagklappe (2) und einem Vorhaltebehältnis (1) für Münzen, insbesondere Geldmünzen, und Auslösechips, wobei das Vorhaltebehältnis (1) aus einem weitgehend steifen, flächigen Aufsatz (6', 6") besteht, der an der Innenseite des Münzfachs (9) oder an dessen Außenseite in der Geldbörse, Brieftasche oder dem sonstigen Behältnis angeordnet ist, wobei der flächige Aufsatz (6', 6") mit dem Münzfach (9), mit Ausnahme an dessen offener Breitseite durch Vernähen, Verkleben oder in sonstiger Weise fest verbunden ist, während der flächige Aufsatz (6'6") an der offenen Breitseite des Münzfachs (9) mit diesem nur in Teilbereichen fest verbunden ist und in diesem Bereich eine oder mehrere nebeneinander liegende Öffnungen als Münzbehältnisse (3', 4'; 3", 4") zum Einschieben von Geldmünzen, anderen Münzen oder Auslösechips (5) hat, die auch in ihrer Tiefe dem Durchmesser der einzuschiebenden Münzen oder Auslösechips entsprechend begrenzt sind, wobei der flächige Aufsatz (6', 6") im Bereich der Münzbehältnisse (3', 4'; 3", 4") nach innen reichende gerundete oder eckige Ausnehmungen (7, 8) hat, **dadurch gekennzeichnet, daß** an der Umschlagklappe (2) in ihrem der Umschlagkante (10) angrenzenden Bereich den Ausnehmungen (7, 8) des flächigen Aufsatzes (6', 6") gegenüberliegend jeweils ein Aufsatz (13, 14) angebracht ist, der in Richtung der Ausnehmungen (7, 8) konkav geformt ist und den Anschlag (15, 16) für die in die Münzbehältnisse (3 4'; 3", 4") eingeschobenen Münzen bzw. Auslösechips (5) bildet.

3. Geldbörse, Brieftasche oder sonstiges Behältnis nach Anspruch 1 oder Anspruch 2, **dadurch gekennzeichnet, daß** der flächige Aufsatz (6, 6', 6") aus Kunststoffnetz, Kunststoffgewebe, Leder, Stoff, feinem Metallgeflecht oder anderem weitgehend steifem Material besteht.

## Claims

1. Purse, wallet or other receptacle with a coin compartment (9), a front flap (2) and a storage receptacle (1) for coinage, in particular coins, and actuating chips, whereupon the storage receptacle (1) consists of a mostly stiff flat attachment (6), which is fixed to the purse, wallet or other receptacle with the front flap (2) of the coin department (9) in such a way that the flat attachment (6) is firmly attached to the front flap (2) at its free upper edge as well as at its sides by stitching, pasting or in any other way, while it is only partially firmly attached to the broad-side of the front flap (2) adjacent to the coin compartment (9) and reaches close to the turndown-edge (10) of the front flap (2) of the coin department (9) and in this area has one or a row of several openings as coin receptacles (3, 4) for inserting coins, other tokens or actuating chips (5), whose depth is limited according to the diameter of the coins or actuating chips to be inserted, whereupon the flat attachment (6) in the area of the coin receptacles (3, 4) has round or angular inward-reaching recesses (7, 8), **characterised in that** opposite the recesses (7, 8) in each case an attachment (13, 14) is fixed to the front flap (2) in its area adjacent to the turndown-edge of the front flap (10), which is concave shaped in the direction of the recesses (7, 8) and forms the back stop (15, 16) for the coins or actuating chips (5) inserted into the coin receptacles.

2. Purse, wallet or other receptacle with a coin compartment (9), a front flap (2) and a storage receptacle (1) for coinage, in particular coins, and actuating chips, whereupon the storage receptacle (1) consists of a mostly stiff flat attachment (6', 6"), which is provided on the inner side of the coin compartment (9) or on its outer side in the purse, wallet or other receptacle, whereupon the flat attachment (6', 6") is firmly attached to the coin compartment (9) by stitching, pasting or in any other way except at its open broad-side, while the flat attachment (6', 6") at the open broad-side of the coin compartment (9) is only partially firmly attached to it, and in this area has one or a row of several openings as coin receptacles (3', 4'; 3", 4") for inserting coins, other tokens or actuating chips (5), whose depth is limited according to the diameter of the coins or actuating chips to be inserted, whereupon the flat attachment (6', 6") in the area of the coin receptacles (3', 4'; 3", 4") has round or angular inward-reaching recesses (7, 8), **characterised in that** opposite the recesses (7, 8) of the flat attachment (6', 6") in each case an attachment (13, 14) is fixed to the front flap (2) in its area adjacent to the turndown-edge of the front flap (10), which is concave shaped in the direction of the recesses (7,8) and forms the back stop (15, 16) for the coins or actuating chips (5) inserted into the coin receptacles.

3. Purse, wallet or other receptacle in accordance with Claim 1 or Claim 2, **characterised in that** the flat attachment (6, 6', 6") consists of a plastic netting, plastic webbing, leather, material, fine metal braiding or other mostly stiff material.

## Revendications

1. Porte-monnaie, portefeuille ou toute autre pochette munie d'un compartiment (9) pour pièces, d'un rabat (2) et d'un étui pour pièces, notamment de monnaie, et jetons, cet étui (1) étant composé d'une garniture (6) plate et à peu près rigide, disposée, avec le rabat (2) du compartiment (9) pour pièces, dans le porte-monnaie, porte feuille ou tout autre pochette, la garniture plate (6) étant solidement fixée au rabat (2) sur son bord supérieur libre, ainsi que sur les côtés latéraux, par couture, collage ou de toute autre manière, tandis qu'elle n'est solidement fixée que par endroits sur le bord large du rabat (2) adjacent au compartiment (9) pour pièces et va presque jusqu'en bordure (10) du rabat (2) du compartiment (9) pour pièces et possède dans cette zone une ou plusieurs ouvertures placées les unes à côté des autres servant de compartiments (3, 4) pour insérer des pièces de monnaie ou jetons ou autres (5), de dimensions limitées conformément au diamètre des pièces ou jetons à insérer, la garniture plate (6) ayant, dans la zone du compartiment (3, 4) pour pièces, des creux (7, 8) vers l'intérieur, de forme ronde ou carrée, **caractérisé en ce qu'**une garniture (13, 14) est disposée respectivement sur le rabat (2), vis-à-vis des creux (7, 8), dans la zone adjacente à la bordure (10) du rabat, cette garniture ayant une forme concave dans le sens des creux (7, 8) et formant un repère (15, 16) pour les pièces ou jetons (5) insérés dans les compartiments (3, 4) pour pièces.

2. Porte-monnaie, portefeuille ou toute autre pochette munie d'un compartiment (9) pour pièces, d'un rabat (2) et d'un étui (1) pour pièces, notamment de monnaie, et jetons, cet étui (1) étant composé d'une garniture (6', 6 ") plate et à peu près rigide, disposée sur le côté intérieur du compartiment (9) pour insérer des pièces ou sur son côté extérieur dans le porte-monnaie, le portefeuille ou toute autre pochette, le garniture plate (6', 6") étant solidement fixée au compartiment (9) pour pièces par couture, collage ou de toute autre manière, excepté sur son côté large libre, tandis que la garniture plate (6', 6") n'est solidement fixée que par endroits sur le côté large fibre du compartiment (9) pour pièces et possède dans cette zone une ou plusieurs ouvertures placées les unes à côté des autres servant de compartiments (3', 4'; 3", 4") pour insérer des pièces de monnaie ou jetons ou autres (5), de dimensions limitées conformément au diamètre des pièces ou jetons à insérer, la garniture plate (6', 6") ayant, dans la zone du compartiment (3', 4'; 3", 4") pour pièces, des creux (7, 8) vers l'intérieur, de forme ronde ou carrée, **caractérisé en ce qu'**une garniture (13, 14) est disposée respectivement sur le rabat (2), vis-à-vis des creux (7, 8) de la garniture plate (6', 6"), cette garniture (13, 14) ayant une forme concave dans le sens des creux (7, 8) et formant un repère (15, 16) pour les pièces ou jetons (5) insérés dans les compartiments (3', 4'; 3", 4") pour pièces.

3. Porte-monnaie, portefeuille ou toute autre pochette selon l'une des revendications 1 ou 2, caracrérisé en ce que la garniture plate (6, 6', 6") est composée d'un filet en matière plastique, d'un tissu synthétique, de cuir, de tissu, d'un treillis métallique ou de tout autre matière largement rigide.
